# EUROPÄISCHE PATENTSCHRIFT

(11) **EP 2 285 638 B1**
(45) Veröffentlichungstag und Bekanntmachung des Hinweises auf die Patenterteilung: **09.01.2013**
(21) Anmeldenummer: 09745443.3
(22) Anmeldetag: 07.05.2009
(51) Int. Cl.: B61L 21/00

(54) **VERFAHREN ZUM ERKENNEN UND ZUORDNEN VON HALTFÄLLEN UND HALTFALLERKENNUNGSEINRICHTUNG FÜR EIN ZUGSICHERUNGSSYSTEM**
METHOD FOR RECOGNIZING AND ASSIGNING STOP CASES, AND STOP CASE RECOGNITION DEVICE FOR A TRAIN CONTROL SYSTEM
PROCÉDÉ D'IDENTIFICATION ET DE CLASSEMENT DE CAS D'ARRÊT ET DISPOSITIF D'IDENTIFICATION DE CAS D'ARRÊT POUR SYSTÈME DE SÉCURITÉ FERROVIAIRE

(30) Priorität: 13.05.2008 DE 102008023347
(43) Veröffentlichungstag der Anmeldung: 23.02.2011
(73) Patentinhaber: Thales Rail Signalling Solutions GmbH, 70435 Stuttgart (DE)
(72) Erfinder: SUWE, Karl-Heinz, 53125 Bonn (DE); STUTZBACH, Joachim, 38302 Wolfenbüttel (DE); MINDEL, Klaus, 71563 Affalterbach (DE)
(74) Vertreter: Rank, Christoph
(86) Internationale Anmeldenummer: PCT/DE2009/000642
(87) Internationale Veröffentlichungsnummer: WO 2009/138059

(56) Entgegenhaltungen:
- CH-A- 206 888
- DE-A1- 19 535 856
- DE-A1- 19 959 773

## Beschreibung

Die Erfindung betrifft ein Verfahren zum Erkennen und Zuordnen von Haltfällen bei einem Zugsicherungssystem nach dem Oberbegriff des Patentanspruchs 1, sowie auch eine Haltfallerkennungseinrichtung nach dem Oberbegriff des Patentanspruchs 9.

Ein derartiges Verfahren und eine derartige Vorrichtung sind beispielsweise aus der DE 195 35 856 A1 bekannt.

Im Rahmen der Realisierung des europäischen Zusicherungssystems (European Train Control System Level 2 - ETCS L2) wurde eine Analyse des Zeitverhaltens des Systems und der daraus resultierenden Ortungsungenauigkeit durchgeführt, d.h. der Feststellung des Systems an der (Gleis-)Strecke, wo sich ein auf der Strecke eingesetztes Schienenfahrzeug, z.B. ein Zug, gerade befindet.

Im Ergebnis wurde festgestellt, dass aufgrund des Zeitverhaltens des Systems eine beträchtliche Ortungsungenauigkeit bei den streckenseitigen Teilen des Systems vorliegt. Mit anderen Worten: Einem übergeordneten Steuerungszentrum (bei ETCS L2 das Radio Block Center - RBC), welches für die Vergabe von Fahrterlaubnissen (bei ETCS L2 sog. Movement Authorities - MA) zuständig ist, ist der Ort eines Schienenfahrzeugs auf der Strecke nur mit relativ großer Ungenauigkeit bekannt.

Das System an der Strecke muss jedoch im Betrieb aufgrund der Position des Fahrzeuges eine Auswertung von streckenseitigen Lichtsignalen oder bei "fiktiven Signalen" der entsprechenden Schalt- bzw. Steuereinrichtungen durchführen. Es darf eine Vorbeifahrt des Fahrzeugs an einem streckenseitigen (an der Strecke befindlichen) Signal, z.B. einem Lichtsignal, beim Haftbegriff am Signal, d.h. wenn das Signal "Halt" zeigt nicht zulassen. Gleiches gilt bei einem fiktiven Signal für das entsprechende Kennzeichen (Tafel), wenn die zugeordnete Steuereinrichtung "Halt" vorgibt. Vorliegend können zur Vereinheitlichung der Nomenklatur sowohl ortsfeste streckenseitige Signale als auch fiktive Signal, d.h. entsprechende Kennzeichen und Steuereinrichtungen als "Signal" bezeichnet werden, wobei dieser Begriff zumindest die beiden vorstehenden Bedeutungen umfasst.

Das Signal oder die Steuereinrichtung wechselt aber genau dann in den Haltbegriff, wenn das Fahrzeug einen definierten Sensor am oder kurz hinter dem Signal oder Kennzeichen passiert (Regelfall oder Regelhaltfall), sodass ein nachfolgendes Fahrzeug nicht in den betreffenden Gleisabschnitt einfahren kann. Dieses Passieren des Signals oder des Kennzeichens durch das Fahrzeug wird durch Sensoren einer Ortungseinheit am Gleis festgestellt und ist damit sehr genau in Bezug auf die Fahrzeugspitze. Das Signal oder die entsprechende Steuereinrichtung kann aber auch bereits vor Vorbeifahrt des Fahrzeugs durch eine Störung im nachfolgenden Fahrweg in Halt wechseln, beispielsweise wenn ein entsprechender Wechsel durch eine Bedienhandlung in einem weiteren Steuerungszentrum (Stellwerk) oder eine technische Störung ausgelöst wurde (Störfall oder Störhaltfall). In diesem Fall muss das Fahrzeug trotz einer ggf. bestehenden Fahrterlaubnis (Movement Authority) über das Signal oder das Kennzeichen hinaus möglichst kurzfristig zum Stehen gebracht werden (Zwangsbremse).

Im Rahmen der bestehenden Ausgestaltung des ETCS L2 ist das System aufgrund seiner eigenen, ungenauen Ortung nicht in der Lage, zwischen Regel- und Störhaltfall zu unterscheiden.

Der Erfindung liegt die Aufgabe zugrunde, ein Verfahren und eine Vorrichtung der jeweils eingangs genannten Art anzugeben, durch die ein Zugsicherungssystem, insbesondere jedoch ohne Beschränkung ein ETCS L2-System, trotz seiner eigenen, ungenauen Ortung von Schienenfahrzeugen in die Lage versetzt wird, zwischen Regelhaltfall und Störhaltfall zu unterscheiden und damit die ggf. notwendige Zwangsbremse sicher auszulösen.

Gemäß einem ersten Aspekt der Erfindung wird die Aufgabe gelöst durch ein Verfahren mit den Merkmalen des Patentanspruchs 1. Demnach wird erfindungsgemäß bei einem ETCS-Zugsicherungssystem bei Anstehen einer Signalüberwachungsmeldung, die einen Halt-Anzeigezustand des Signals anzeigt, während einer einstellbaren Wartezeit auf eine Gleisüberwachungsmeldung, die eine Belegung des auf das Signal folgenden Gleisabschnitts anzeigt, gewartet.

Falls ein Zufolgeabschnitt nicht durch ein ortsfestes Signal gedeckt wird, beinhaltet das Verfahren im Rahmen der Signalüberwachung auch entsprechende Abläufe in einer Steuereinheit, welche die Zustimmung zur Vorbeifahrt an dem "fiktiven Signalstandort" an das Zugsicherungssystem abgibt.

Der Zustand des Signals umfasst dabei sowohl den Anzeigezustand eines ortsfesten streckenseitigen Signals als auch den logischen Zustand der Steuereinrichtung für ein fiktives Signal (Kennzeichen). Eine Signalüberwachungsmeldung kann somit im Sinne der vorliegenden Erfindung auch eine Kennzeichenüberwachungsmeidung sein.

Gemäß einem zweiten Aspekt der Erfindung wird die Aufgabe gelöst durch eine Haltfallerkennungseinrichtung mit den Merkmalen des Patentanspruchs 9. Demnach ist erfindungsgemäß bei einem ETCS-Zugsicherungssystem eine Zeitverzögerungseinheit vorgesehen, die dazu ausgebildet ist, die Verknüpfungseinheit zu veranlassen, bei Anstehen einer Signalüberwachungsmeldung, die einen Halt-Anzeigezustand des Signals anzeigt, vor der Verknüpfung während einer einstellbaren Wartezeit auf eine Gleisüberwachungsmeldung, die eine Belegung des auf das Signal folgenden Gleisabschnitts anzeigt, zu warten.

An die Stelle des streckenseitigen (ortsfesten) Signals können erfindungsgemäß in dem zweiten Steuerzentrum auch die entsprechenden Steuereinrichtungen für ein fiktives Signal treten.

Vorteilhafte Weiterbildungen sowohl des erfindungsgemäßen Verfahrens als auch der erfindungsgemäßen Haltfallerkennungseinrichtung sind Gegenstand von Unteransprüchen, deren Wortlaut hiermit durch Bezugnahme zur Vermeidung von Textwiederholungen in die vorliegende Beschreibung aufgenommen wird.

Das erfindungsgemäße Verfahren wertet zwei Meldungen des zweiten Steuerungszentrums (z.B. eines Stellwerks) aus, die grundsätzlich für das erste Steuerungszentrum bestimmt sind, welches insbesondere mit dem RBC, d.h. der Zentrale des ETCS L2 identifiziert werden kann: die Meldungen betreffen 1) den Wechsel des Signalaspektes eines streckenseitigen Signals oder der Steuereinrichtung für ein fiktives Signal von "Fahrt" nach "Halt" und 2) die Belegung des ersten Gleisabschnitts hinter dem betreffenden Signal. Damit ist eine Unterscheidung zwischen dem Regelfall und dem Störungsfall möglich.

Die Unterscheidung zwischen dem Regelhaftfall (Zugfahrt führt zum Haltfall des Signals oder der Steuereinrichtung für ein fiktives Signal) und dem Störungsfall (nicht regulärer Signalhaltfall aufgrund einer Unregelmäßigkeit oder Störung) ist erfindungsgemäß mittels einer logischen Verknüpfung der beiden oben genannten Meldungen des zweiten Steuerungszentrums (Stellwerk) an das erste Steuerungszentrum (RBC) möglich. Dabei ist es erfindungsgemäß ohne Bedeutung, ob es sich bei dem ersten Gleisabschnitt um einen Haltfallabschnitt oder einen Haltfallverhinderungsabschnitt handelt und ob dieser Verzweigungen aufweist oder nicht.

Zwei Fälle lassen sich auf diese Weise unterscheiden:
1) Der Wechsel des Signals oder der Steuereinrichtung für ein fiktives Signal von "Fahrt" nach "Halt" bzw. das Anstehen einer entsprechenden Meldung und (im Sinne einer logischen UND-Verknüpfung) das Anstehen einer Meldung "Erster Abschnitt hinter dem Signal ist/war besetzt" stellt den Regelhaltfall dar. Eine Rücknahme der Fahrterlaubnis des RBC an das Fahrzeug ist dann nicht erforderlich.
   Der Meldungsbestandteil "ist/war" bringt zum Ausdruck, dass die beiden Meldungen aufgrund von entsprechenden Laufzeiten im System nicht unbedingt in kausal "richtiger" Reihenfolge an einem Ort ihrer logischen Verknüpfung, d.h. einer entsprechenden Verknüpfungseinheit eintreffen müssen. Beispielsweise kann es vorkommen, dass die Meldung "Signal oder der Steuereinrichtung für ein fiktives Signal wechselt auf Halt" eintrifft, bevor die Meldung "erster Abschnitt hinter Signal besetzt" eintrifft, obwohl das Einfahren des Fahrzeugs in diesem Abschnitt, d.h. das Besetzen des Abschnitts die eigentliche Ursache für den Signalwechsel war. Die Erfindung sieht daher vor, dass bei Anstehen einer (Signal-)Überwachungsmeldung, die einen Halt-Anzeigezustand des Signals oder der Steuereinrichtung für ein fiktives Signal anzeigt, während einer einstellbaren Wartezeit auf eine Gleisüberwachungsmeidung, die eine Belegung des auf das Signal folgenden Gleisabschnitts anzeigt, gewartet wird.
2) Der Wechsel des Signals oder der Steuereinrichtung für ein fiktives Signal von "Fahrt" nach "Haft" und das Ausbleiben oder Nicht-Anstehen der oben erläuterten Gleisüberwachungsmeldung (wiederum im Sinne einer logischen UND-Verknüpfung) stellt den Störfall dar. Dann ist eine Rücknahme der Fahrterlaubnis erforderlich. Das Ausbleiben oder Nicht-Anstehen der oben erläuterten Gleisüberwachungsmeldung kann auch im Sinne einer negativen Meldung der Art "Erster Abschnitt ist/war nicht besetzt" (logische "0") interpretiert werden, wohingegen die Meldung "erster Abschnitt hinter Signal besetzt" als logische "1" zu interpretieren wäre.

Mit der erfindungsgemäßen Lösung ist insbesondere der Vorteil verbunden, dass alle Unregelmäßigkeiten und Störungen, die in einem Steuerungszentrum, wie einem Stellwerk, vor dem Befahren des Gleisabschnitts durch das Fahrzeug entstehen und zu einer Signalhaltstellung führen, ebenso wie eine Signalhaltstellung aufgrund einer Bedienhandlung zu einer Rücknahme der Fahrterlaubnis führen werden. Lediglich eine fehlerhafte Besetztmeldung des ersten Gleisabschnitts selbst aufgrund einer Unregelmäßigkeit oder Störung kann erfindungsgemäß als solche prinzipiell nicht erkannt werden.

Die auszuwertenden Meldungen des ersten Abschnitts hinter dem betreffenden Signal sind im Zuge einer speziellen Ausgestaltung des zweiten Steuerungszentrums als Stellwerk bei allen gängigen Stellwerksbauformen regelmäßig zugänglich.

Die vorliegende Erfindung schließt Varianten zur Auswertung der in den Meldungen enthaltenen Informationen im zweiten Steuerungszentrum (z.B. Stellwerk), im ersten Steuerungszentrum (z.B. RBC) oder einer separaten Einheit ein.

Weitere Eigenschaften und Vorteile der Erfindung ergeben sich aus der nachfolgenden Beschreibung von Ausführungsbeispielen anhand der Zeichnung. Es zeigt:
- Fig. 1: eine schematische Darstellung eines Zugsicherungssystems mit einer Ausgestaltung der erfindungsgemäßen Haltfallerkennungseinrichtung; und
- Fig. 2: ein Ablaufdiagramm einer Ausgestaltung des erfindungsgemäßen Verfahrens zum erkennen von Haltfällen.

Fig. 1 zeigt eine vereinfachte schematische Darstellung eines Zugsicherungssystems, insbesondere gemäß ETCS (European Train Control System) Level 2, mit einer Ausgestaltung der erfindungsgemäßen Haltfalierkennungseinrichtung 1. Dargestellt ist in Fig. 1 zunächst ein erstes Steuerungszentrum 2 in Form eines Radio Block Center (RBC), das insbesondere dazu ausgebildet ist, einem Schienenfahrzeug 3, beispielsweise einem Zug, eine Fahrterlaubnis MA (Movement Authority) zu einem bestimmten Ziel zu erteilen. Dies erfolgt gemäß ETCS Level 2 funkgestützt unter Verwendung von GSM-R.

In diesem Zusammenhang zeigt die Fig. 1 weiterhin eine Fahrstrecke 4 (Gleis) für das Schienenfahrzeug 3, die durch eine Anzahl von Signalen (oder fiktiven Signalen bzw. Kennzeichen) 5.1-5.4 in eine Anzahl von (Gleis-)Abschnitten 4a-c unterteilt ist, wobei jeder einzeine der Abschnitte 4a-c in weitere Gleisfreimeldeabschnitte (Teilabschnitte; nicht gezeigt) unterteilt sein kann. Jedem der Signale 5.1-5.4 ist eine Ortungseinheit 6.1-6.4 in Form von am Gleis angeordneten Sensoren (nicht gezeigt) zugeordnet. Die Ortungseinheiten 6.1-6.4 dienen zum Erkennen einer Vorbeifahrt des Schienenfahrzeugs 3 und liefern ein genaues Ortungsergebnis in Bezug auf dessen Spitze (erste Achse). Wie der Fachmann weiß, wird anschließend das betreffende Signal 5.1-5.4 auf "Halt" umgeschaltet, was vorliegend auch als Haltfall-Anzeige bezeichnet wird. Auf diese Weise ist der Gleisabschnitt 4a-c, welcher auf das betreffende Signal 5.1-5.4 folgt, für die Einfahrt eines weiteren Schienenfahrzeugs (nicht gezeigt) gesperrt. Vorliegend ist es dabei unerheblich, ob es sich bei dem betreffenden Gleisabschnitt 4a-c oder - im Falle einer weiteren Unterteilung in Teilabschnitte - bei dem betreffenden Teilabschnitt um einen Haltfallabschnitt oder einen Haltfallverhinderungsabschnitt handelt und ob dieser Verzweigungen aufweist oder nicht. Wenn also beispielsweise das Schienenfahrzeug 3 das Signal 5.2 beziehungsweise die Ortungseinheit 6.2 passiert, schaltet das Signal 5.2 auf "Halt" um, und der Gleisabschnitts 4b ist belegt und damit für weitere Schienenfahrzeuge gesperrt.

Die Signale 5.1-5.4 und die Ortungseinheiten 6.1-6.4 stehen in signaltechnischer Verbindung mit einem zweiten Steuerungszentrum 7 in Form eines Stellwerks, welches zumindest funktional von dem ersten Steuerungszentrum 2 getrennt ist. Das zweite Steuerungszentrum 7 ist dazu ausgebildet, einen jeweiligen Anzeigezustand der Signale oder Kennzeichen 5.1-5.4 und einen Belegungszustand des auf das jeweilige Signal folgenden Gleisabschnitts 4a-c und dessen weitere Unterteilungen zu überwachen. Darüber hinaus lassen sich die Signale/Kennzeichen 5.1-5.4 von dem zweiten Steuerungszentrum 7 aus auch manuell, das heißt auf Veranlassung durch eine Bedienperson umschalten, beispielsweise um bei Vorliegen eines Störfalls das Schienenfahrzeug 3 gezielt zu stoppen. Das zweite Steuerungszentrum 7 erzeugt im Zuge der Überwachung entsprechende Signal- und Gleisüberwachungsmeldungen, die in Fig. 1 mit FÜ (Fahrtüberwachung) und GFM (Gleisfreimeldung) bezeichnet sind, und überträgt diese an eine Verknüpfungseinheit 8 der erfindungsgemäßen Haltfallerkennungseinrichtung 1.

Die Verknüpfungseinheit 8 ist zum logischen UND-Verknüpfen der Signal- und Gleisüberwachungsmeldungen FÜ, GFM ausgebildet. Sie enthält weiterhin eine Zeitverzögerungseinheit 9, auf deren Bedeutung weiter unten noch detailliert eingegangen wird. Die Verknüpfungseinheit 8 ist außerdem zum Anzeigen von unterschiedlichen Haltfällen in Abhängigkeit von einem Ergebnis der Verknüpfung der Signal- und Gleisüberwachungsmeldungen FÜ, GFM ausgebildet und steht zu diesem Zweck mit dem RBC 2 in signaltechnischer Wirkverbindung.

Vorliegend hat das RBC 2 dem Schienenfahrzeug 3 per Funk eine Movement Authority MA über die Signale/Kennzeichen 5.2-5.4 hinaus erteilt. Mit anderen Worten: sofern die betreffenden Signale/Kennzeichen 5.2-5.4 bei Eintreffen des Schienenfahrzeugs 3 jeweils auf "Fahrt" stehen, dürfen sie durch das Schienenfahrzeug 3 überfahren werden, wobei die Fahrgeschwindigkeit ebenfalls durch die Movement Authority MA vorgegeben ist.

Das oben skizzierte Verhalten stellt einen Regelfall dar, bei dem die Movement Authority MA weiter fortbestehen bleiben kann, das heißt nicht widerrufen werden muss. Es ist jedoch möglich, dass ein Signal/Kennzeichen, beispielsweise das Signal/Kennzeichen 5.2, bereits vor dem Eintreffen des Schienenfahrzeugs 3 auf "Halt" oder allgemein einen niedrigeren als den bisherigen Signalbegriff schaltet beziehungsweise geschaltet wird, beispielsweise wenn in einem dahinter liegenden Gleisabschnitt 4b, 4c eine Störung aufgetreten ist, die ein sofortiges Anhalten des Schienenfahrzeugs 3 erforderlich macht. Allerdings kann das RBC 2 diesen Umstand aufgrund der bei bestimmten Zugsicherungssystemen, wie ETCS Level 2, festgestellten Ortungsungenauigkeit bezüglich eines gegenwärtigen Ortes des Schienenfahrzeugs 3 nicht sicher erkennen.

Zu diesem Zweck wird im Rahmen der vorliegenden Erfindung vorgeschlagen, dass das zweite Steuerungszentrum (Stellwerk) 7 die Signal- und Gleisüberwachungsmeldungen FÜ, GFM zunächst bzw. auch an die Verknüpfungseinheit 8 überträgt, in welcher sie einer logischen UND-Verknüpfung unterzogen werden, wodurch zwischen unterschiedlichen Haltfällen unterschieden werden kann. Wenn im zweiten Steuerungszentrum 7 beziehungsweise in der Verknüpfungseinheit 8 zeitgleich Signal- und Gleisüberwachungsmeldungen FÜ, GFM anstehen, die einen Halt-Anzeigezustand des betreffenden Signals/Kennzeichens, beispielsweise des Signals/Kennzeichens 5.2 beziehungsweise eine Belegung des auf das Signal/Kennzeichen folgenden Gleisabschnitts, entsprechend also des Gleisabschnitts 4b, anzeigen, wird dies als Regelhaltfall interpretiert und dem RBC 2 mittels eines entsprechenden Erkennungssignals angezeigt. Das RBC 2 veranlasst entsprechend keine Rücknahme der Movement Authority MA.

Steht dagegen im zweiten Steuerungszentrum 7 beziehungsweise in der Verknüpfungseinheit 8 zwar die vorstehend erläuterte Signalüberwachungsmeldung FÜ des betreffenden Signals/Kennzeichens, beispielsweise des Signals/Kennzeichens 5.2, an, ohne dass jedoch gleichzeitig eine Gleisüberwachungsmeldung GFM anstünde, die eine Belegung des auf das Signal folgenden Gleisabschnitts, also des Gleisabschnitts 4b oder eines seiner Teilabschnitte, anzeigt, wird dies als Störhaltfall interpretiert und dem RBC 2 mittels eines entsprechenden Erkennungssignals angezeigt. Das RBC 2 veranlasst entsprechend per Funk die Rücknahme der Movement Authority MA, so dass das Schienenfahrzeug 3 am Signal/Kennzeichen 5.2 stoppt beziehungsweise gestoppt wird.

Auf diese Weise wird erfindungsgemäß die Ortungsgenauigkeit der Ortungseinheiten 6.1-6.4 ausgenutzt, um trotz einer systeminhärenten Ortungsungenauigkeit, beispielsweise streckenseitig bei ETCS Level 2, sicher zwischen Regelhaltfall und Störhaltfall unterscheiden zu können.

Bei der Haltfallerkennungseinrichtung 1 gemäß Fig. 1 kann es aufgrund von Signallaufzeiten, der Menge an zu übertragenden Signalen oder dergleichen vorkommen, dass eine Signalüberwachungsmeldung FÜ kurzzeitig früher bei dem zweiten Steuerungszentrum 7 beziehungsweise der Verknüpfungseinheit 8 eintrifft, als die kausal frühere zugehörige Gleisüberwachungsmeldung GFM. Um in einem solchen Fall dennoch zwischen Regelhaltfall und Störhaltfall unterscheiden zu können, weist die Verknüpfungseinheit 8 die bereits erwähnte Zeitverzögerungseinheit 9 auf. Letztere ist dazu ausgebildet, die Verknüpfungseinheit 8 zu veranlassen, bei Anstehen einer Signalüberwachungsmeldung FÜ, die einen Halt-Anzeigezustand eines Signal/Kennzeichens, beispielsweise des Signals/Kennzeichens 5.2, anzeigt, vor der Verknüpfung während einer einstellbaren Wartezeit auf eine Gleisüberwachungsmeldung GFM zu warten, die eine Belegung des auf das Signal/Kennzeichen, beispielsweise also das Signal/Kennzeichen 5.2, folgenden Gleisabschnitts 4b oder eines seiner Teilabschnitte anzeigt. Mit anderen Worten: die erfindungsgemäße Verknüpfung der Signal- und Gleisüberwachungsmeldungen in der Verknüpfungseinheit 8 erfolgt in dem beschriebenen Fall nicht unmittelbar nach einem Empfangen einer der beiden Meldungen, sondern erst nach Verstreichen einer einstellbaren Wartezeit, so dass die erwähnten Signallaufzeiten berücksichtigt beziehungsweise ausgeglichen werden können. Die Dauer der Wartezeit lässt sich nicht allgemein angeben, sondern hängt von den konkreten Gegebenheiten des betrachteten Zugsicherungssystems ab.

Bei der Ausgestaltung gemäß Fig. 1 sind in der Haltfallerkennungseinrichtung 1 die ersten und zweiten Steuerungszentren 2, 7 sowie die Verknüpfungseinheit 8 jeweils räumlich getrennt voneinander angeordnet. Ohne den Rahmen der vorliegenden Erfindung zu verlassen, ist es jedoch auch möglich, dass die Verknüpfungseinheit 8 in dem ersten oder in dem zweiten Steuerungszentrum, das heißt dem RBC 2 beziehungsweise dem Stellwerk 7 angeordnet beziehungsweise enthalten ist. Darüber hinaus können auch das ersten Steuerungszentrum 2 und das zweite Steuerungszentrum 7 physikalisch zusammenfallen, solange die beschriebenen funktionalen Gegebenheiten weiterhin realisiert sind.

Die Fig. 2 zeigt ein Zeitablaufdiagramm einer Ausgestaltung des erfindungsgemäßen Verfahrens zum Erkennen und Zuordnen von Haltfällen bei einem Zugsicherungssystem, insbesondere gemäß der Darstellung in Fig. 1. Dabei sind im Verfahrensablauf die nachfolgend definierten Phasen I-III unterscheidbar, die alternativ auch als getrennte Verfahren darstellbar sind: I. Movement Authority wird erteilt; II. erster Gleisabschnitt hinter dem Signal/Kennzeichen wird belegt; und III. Fahrtstellung des Signals/Kennzeichens wird zurückgenommen.

Das Verfahren beginnt mit Schritt 100. In einem anschließenden Schritt 102 wird einem Schienenfahrzeug, beispielsweise einem Zug, eine Movement Authority bis über wenigstens ein streckenseitiges Signal hinaus erteilt. Dementsprechend wird danach in Schritt 104 ein Movement Authority-Merker (MA-Merker) auf einen ersten vorgegebenen Wert, z.B. MA = 1, gesetzt. Die Schritte 100-104 bilden die o.g. erste Phase (I).

In einem anschließenden Schritt 106 wird eine Gleisüberwachungsmeldung erzeugt, welche anzeigt, das der erste, hinter einem bestimmten Signal befindliche Gleisabschnitts belegt ist. Dies ist in der Regel dadurch bewirkt, dass das Schienenfahrzeug das betreffende Signal beziehungsweise eine zugehörige Ortungseinheit passiert hat. Danach wird in Schritt 108 überprüft, ob der MA-Merker gesetzt wurde, wie vorstehend beschrieben. Ist dies der Fall (j), so wird der MA-Merker auf einen zweiten vorgegebenen Wert, z.B. MA = 2, gesetzt (Schritt 110). Anderenfalls (n) bleibt der MA-Merker unverändert, und das Verfahren wird direkt mit Schritt 112 fortgesetzt. Die Schritte 106-110 bilden die o.g. zweite Phase (II).

In Schritt 112 wird eine Signalüberwachungsmeldung erzeugt, welche anzeigt, dass das oben genannte Signal/Kennzeichen von "Fahrt" nach "Halt" umgeschaltet hat. Anschließend erfolgt in Schritt 114 eine Abfrage dahingehend, ob der MA-Merker den zweiten vorgegebenen Wert (MA = 2) aufweist. Ist dies der Fall (j), so wird der MA-Merker zurückgesetzt (MA = 0) (Schritt 116), und das Verfahren endet mit Schritt 118. Dies entspricht einer Situation, in der zunächst die oben erwähnte Movement Authority über das Signal hinaus erteilt wurde, anschließend das Signal überfahren sowie der folgenden Gleisabschnitt als belegt gemeldet wurde und dann das Signal entsprechend auf "Halt" umgeschaltet wurde, was den Regelfall darstellt. Anschließend wird dieser Verfahrensablauf gegebenenfalls für das nächste zu überfahrende Signal wiederholt.

Wird die Abfrage in Schritt 114 verneint (n), so erfolgt in Schritt 120 eine Überprüfung des Gleisbelegungszustands für den ersten Gleisabschnitt hinter dem betreffenden Signal. Ist dieser belegt (j), so wird das Verfahren mit Schritt 116 fortgesetzt. Anderenfalls (n) wird in Schritt 122 während einer einstellbaren, systembedingten Warte- oder Verzögerungszeit abgewartet - wie bereits unter Bezugnahme auf Fig. 1 ausführlich beschrieben - und danach in Schritt 124 der Gleisbelegungszustand des ersten Gleisabschnitts hinter dem betreffenden Signal nochmals überprüft. Ist dieser nunmehr als belegt gemeldet (j), so wird das Verfahren wiederum mit Schritt 116 fortgesetzt. Anderenfalls (n) erfolgt in Schritt 126 die Rücknahme der Movement Authority durch das entsprechende Steuerungszentrum (RBC). Das Verfahren endet dann mit den Schritten 116 und 118. Die Schritte 112-126 bilden die o.g. dritte Phase (III).

## Patentansprüche

1. Verfahren zum Erkennen und Zuordnen von Haltfällen bei einem Zugsicherungssystem, bei dem einem Schienenfahrzeug (3) eine Fahrterlaubnis (MA) über wenigstens ein streckenseitiges Signal (5.1-5.4) hinaus erteilt wird und bei dem ein Zustand des Signals und ein Belegungszustand wenigstens eines auf das Signal folgenden Gleisabschnitts (4a-c) überwacht und entsprechende Signal und Gleisüberwachungsmeldungen (FÜ, GFM) erzeugt werden, wobei die Signal- und Gleisüberwachungsmeldungen logisch verknüpft werden und wobei in Abhängigkeit von einem Ergebnis der Verknüpfung zwischen unterschiedlichen Haltfällen unterschieden wird,
**dadurch gekennzeichnet,**
**dass** das Zugsicherungssystem ein ETCS-Zugsicherungssystem ist, bei dem dem Schienenfahrzeug (3) per Funk die Fahrterlaubnis (MA) über wenigstens ein streckenseitiges Signal (5.1-5.4) hinaus erteilt wird, und dass bei Anstehen einer Signalüberwachungsmeldung (FÜ), die einen Halt-Anzeigezustand des Signals (5.1-5.4) anzeigt, während einer einstellbaren Wartezeit auf eine Gleisüberwachungsmeldung (GFM), die eine Belegung des auf das Signal folgenden Gleisabschnitts (4a-c) anzeigt, gewartet wird.

2. Verfahren nach dem vorhergehenden Anspruch, **dadurch gekennzeichnet, dass** die Signal- und Gleisüberwachungsmeldungen (FÜ, GFM) logisch UNDverknüpft werden.

3. Verfahren nach einem der vorhergehenden Ansprüche, **dadurch gekennzeichnet, dass** zeitgleich anstehende Signal- und Gleisüberwachungsmeidungen (FÜ, GFM), die einen Halt-Anzeigezustand des Signals (5.1-5.4) bzw. eine Belegung des auf das Signal folgenden Gleisabschnitts (4a-c) anzeigen, als Regelhaltfall erkannt werden.

4. Verfahren nach einem der vorhergehenden Ansprüche, **dadurch gekennzeichnet, dass** eine anstehende Signalüberwachungsmeldung (FÜ), die einen Halt-Anzeigezustand des Signals (5.1-5.4) anzeigt, ohne eine zeitgleich anstehende Gleisüberwachungsmeldung (GFM), die eine Belegung des auf das Signal folgenden Gleisabschnitts (4a-c) anzeigt, als Störhaltfall erkannt wird.

5. Verfahren nach einem der vorhergehenden Ansprüche, **dadurch gekennzeichnet, dass** in Abhängigkeit von dem erkannten Haltfall, ein entsprechendes Erkennungssignal an ein die Fahrterlaubnis erteilendes erstes Steuerungszentrum (2) des Zugsicherungssystems übertragen wird.

6. Verfahren nach einem der vorhergehenden Ansprüche, **dadurch gekennzeichnet, dass** in Abhängigkeit von dem erkannten Haltfall, insbesondere bei einem erkannten Störhaltfall, die Fahrterlaubnis (MA) zurückgenommen wird.

7. Verfahren nach einem der vorhergehenden Ansprüche, **dadurch gekennzeichnet, dass** die Wartezeit im Wesentlichen einer systembedingten Verzögerungszeit für das Übertragen der Signal- und Gleisüberwachungsmeldungen (FÜ GFM) zu einem Ort der Verknüpfung entspricht.

8. Verfahren nach einem der vorhergehenden Ansprüche, **dadurch gekennzeichnet, dass** die Verknüpfung in einem die Fahrterlaubnis (MA) erteilenden ersten Steuerungszentrum (2) des Zugsicherungssystems, in einem die Signal- und Gleisüberwachungsmeldungen (FÜ, GFM) erzeugenden zweiten Steuerungszentrum (7) des Zugsicherungssystems oder in einem dritten Steuerungszentrum (8) des Zugsicherungssystems erfolgt.

9. Haltfallerkennungseinrichtung (1) für ein Zugsicherungssystem, aufweisend:
ein erstes Steuerungszentrum (2), das dazu ausgebildet ist, einem Schienenfahrzeug (3) eine Fahrterlaubnis (MA) über wenigstens ein streckenseitiges Signal (5.1-5.4) hinaus zu erteilen;
ein zweites, zumindest funktional von dem ersten Steuerungszentrum getrenntes zweites Steuerungszentrum (7), das dazu ausgebildet ist, einen Zustand des Signals und einen Belegungszustand wenigstens eines auf das Signal folgenden Gleisabschnitts (4a-c) zu überwachen und entsprechende Signal- und Gleisüberwachungsmeldungen (FÜ, GFM) zu erzeugen; und
eine Verknüpfungseinheit (8), die zum logischen Verknüpfen der Signal- und Gleisüberwachungsmeldungen (FÜ, GFM) und zum Anzeigen von unterschiedlichen Haltfällen in Abhängigkeit von einem Ergebnis der Verknüpfung ausgebildet ist,
**dadurch gekennzeichnet,**
**dass** das Zugsicherungssystem ein ETCS-Zugsicherungssystem ist, bei dem dem Schienenfahrzeug (3) per Funk die Fahrterlaubnis (MA) über wenigstens ein streckenseitiges Signal (5.1-5.4) hinaus erteilt wird, und dass eine Zeitverzögerungseinheit (9) vorgesehen ist, die dazu ausgebildet ist, die Verknüpfungseinheit (8) zu veranlassen, bei Anstehen einer Signalüberwachungsmeldung (FÜ), die einen Halt-Anzeigezustand des Signals (5.1-5.4) anzeigt, vor der Verknüpfung während einer einstellbaren Wartezeit auf eine Gleisüberwachungsmeldung (GFM), die eine Belegung des auf das Signal folgenden Gleisabschnitts (4a-c) anzeigt, zu warten.

10. Haltfallerkennungseinrichtung nach Anspruch 9, **dadurch gekennzeichnet, dass** die ersten und zweiten Steuerungszentren (2, 7) räumlich getrennt sind und dass die Verknüpfungseinheit (8) in dem ersten oder in dem zweiten Steuerungszentrum angeordnet ist.

11. Haltfallerkennungseinrichtung nach Anspruch 9, **dadurch gekennzeichnet, dass** die Verknüpfungseinheit (8) räumlich getrennt von den ersten und zweiten Steuerungszentren (2, 7) angeordnet ist.

## Claims

1. Method for recognizing and assigning stop cases in a train safety system, in which a railway vehicle (3) is granted a travel authorization (MA) beyond at least one trackside signal (5.1-5.4), and in which a state of the signal and a state of occupancy of at least one track section (4a-c) following the signal are monitored and corresponding signal and track monitoring messages (FÜ, GFM) are generated, the signal and track monitoring messages being combined logically and a distinction being drawn between different stop cases as a function of a result of the combination, **characterized in that**
the train safety system is an ETCS train safety system, in which the railway vehicle (3) is granted the travel authorization (MA) beyond at least one trackside signal (5.1-5.4) by radio, and
**in that** if there is a signal monitoring signal (FÜ) present which indicates a displayed stop state of the signal (5.1-5.4), a wait is made during an adjustable waiting time for a track monitoring message (GFM) which indicates that the track section (4a-c) following the signal is occupied.

2. Method according to the preceding claim, **characterized in that** the signal and track monitoring messages (FÜ, GFM) are logically AND combined.

3. Method according to one of the preceding claims, **characterized in that** simultaneously present signal and track monitoring messages (FÜ, GFM) which indicate a displayed stop state of the signal (5.1-5.4) and that the track section (4a-c) following the signal is occupied are recognized as a regular stop case.

4. Method according to one of the preceding claims, **characterized in that** the presence of a signal monitoring message (FÜ) which indicates a displayed stop state of the signal (5.1-5.4) without the simultaneous presence of a track monitoring message (GFM) which indicates that the track section (4a-c) following the signal is occupied is recognized as an irregular stop case.

5. Method according to one of the preceding claims, **characterized in that**, depending on the stop case that is recognized, a corresponding recognition signal is transmitted to a first control centre (2) that grants the travel authorization and belongs to the train safety system.

6. Method according to one of the preceding claims, **characterized in that**, depending on the stop case recognized, in particular when an irregular stop case is recognized, the travel authorization (MA) is withdrawn.

7. Method according to one of the preceding claims, **characterized in that** the waiting time corresponds substantially to a system-based delay time for the transmission of the signal and track monitoring messages (FÜ, GFM) to a location at which the combining is carried out.

8. Method according to one of the preceding claims, **characterized in that** the combining is carried out in a first control centre (2) that grants the travel authorization (MA) and belongs to the train safety system, in a second control centre (7) that generates the signal and track monitoring messages (FÜ, GFM) and belongs to the train safety system, or in a third control centre (8) belonging to the train safety system.

9. Stop case recognition device (1) for a train safety system, comprising:
a first control centre (2), which is designed to grant a railway vehicle (3) a travel authorization (MA) beyond at least one trackside signal (5.1-5.4);
a second control centre (7) at least functionally separated from the first control centre, which is designed to monitor a state of the signal and a state of occupancy of at least one track section (4a-c) following the signal and to generate corresponding signal and track monitoring messages (FÜ, GFM); and
a combining unit (8), which is designed to combine the signal and track monitoring messages (FÜ, GFM) logically and to indicate different stop cases as a function of a result of the combination,
**characterized in that**
the train safety system is an ETCS train safety system, in which the railway vehicle (3) is granted the travel authorization (MA) beyond at least one trackside signal (5.1-5.4) by radio, and
**in that** a time delay unit (9) is provided which, in the presence of a signal monitoring signal (FÜ) which indicates a displayed stop state of the signal (5.1-5.4), is designed to cause the combining unit (8) to wait during an adjustable waiting time for a track monitoring message (GFM) which indicates that the track section (4a-c) following the signal is occupied, before the combining is carried out.

10. Stop case recognition device according to Claim 9, **characterized in that** the first and second control centres (2, 7) are physically separated, and **in that** the combining unit (8) is arranged in the first or in the second control centre.

11. Stop case recognition device according to Claim 9, **characterized in that** the combining unit (8) is arranged physically separately from the first and second control centres (2, 7).

## Revendications

1. Procédé d'identification et d'affectation de cas d'arrêt pour un système de sécurité ferroviaire, dans lequel une autorisation de circulation (MA) est transmise à un véhicule sur rails (3) par l'intermédiaire d'au moins un signal du côté de la voie (5.1-5 .4), un état du signal et un état d'occupation d'au moins une section de voie suivant le signal (4a-c) étant surveillé, et des avis de surveillance du signal et de la voie (FÜ, GFM) étant produits, les avis de surveillance du signal et de la voie étant combinés de manière logique, une distinction étant faite entre différents cas d'arrêt en fonction du résultat de la combinaison ;
**caractérisé en ce que**
le système de sécurité ferroviaire est un système de sécurité ferroviaire ETCS, dans lequel l'autorisation de circulation (MA) est transmise au véhicule sur rails (3) par radio par l'intermédiaire d'au moins un signal du côté de la voie (5.1-5.4), et qu'en présence d'un avis de surveillance du signal (FÜ), indiquant un état indicatif d'arrêt du signal (5.1-5.4) on attend, pendant un temps d'attente réglable, un avis de surveillance de la voie (GFM), indiquant une occupation de la section de voie (4a-c) suivant le signal.

2. Procédé selon la revendication précédente, **caractérisé en ce que** les avis de surveillance du signal et de la voie (FÜ, GFM) sont soumis à une combinaison logique ET.

3. Procédé selon l'une des revendications précédentes, **caractérisé en ce qu'**en présence simultanée des avis de surveillance du signal et de la voie (FÜ, GFM), indiquant un état indicatif d'arrêt du signal (5.1-5.4) ou une occupation de la section suivant le signal (4a-c), ces avis sont identifiés comme cas d'arrêt normal.

4. Procédé selon l'une des revendications précédentes, **caractérisé en ce qu'**en présence d'un avis de surveillance du signal (FÜ), indiquant un état indicatif d'arrêt du signal (5.1-5.4), et en absence d'un avis simultané de surveillance de la voie (GFM), indiquant une occupation de la section de voie suivant le signal (4a-c), cet avis est identifié comme cas d'arrêt anormal.

5. Procédé selon l'une des revendications précédentes, **caractérisé en ce qu'**en fonction du cas d'arrêt identifié, un signal d'identification correspondant est transmis à un premier centre de commande (2) du système de sécurité ferroviaire attribuant l'autorisation de circulation.

6. Procédé selon l'une des revendications précédentes, **caractérisé en ce qu'**en fonction du cas d'arrêt identifié, en particulier lors de l'identification d'un cas d'arrêt anormal, l'autorisation de circulation (MA) est révoquée.

7. Procédé selon l'une des revendications précédentes, **caractérisé en ce que** le temps d'attente correspond pour l'essentiel à un temps de temporisation lié au système concernant la transmission des avis de surveillance du signal et de la voie (FÜ, GFM) vers un emplacement de la combinaison.

8. Procédé selon l'une des revendications précédentes, **caractérisé en ce que** la combinaison dans un premier centre de commande (2) du système de sécurité ferroviaire, attribuant l'autorisation de circulation (MA), est effectuée dans un deuxième centre de commande (7) du système de sécurité ferroviaire, produisant les avis de surveillance du signal et de la voie (FÜ, GFM), ou dans un troisième centre de commande (8) du système de sécurité ferroviaire.

9. Installation d'identification de cas d'arrêt (1) pour un système de sécurité ferroviaire, comprenant :
un premier centre de commande (2), destiné à attribuer à un véhicule sur rails (3) une autorisation de circulation (MA) par l'intermédiaire d'au moins un signal du côté de la voie (5.1-5.4) ;
un deuxième centre de commande (7), séparé au moins de manière fonctionnelle du premier centre de commande, configuré de sorte à surveiller un état du signal et un état d'occupation d'au moins la section de voie suivant le signal (4a-c) et à produire des avis de surveillance du signal et de la voie (FÜ, GFM) correspondants ; et
une unité de combinaison (8), servant à la combinaison logique des avis de surveillance du signal et de la voie (FÜ, GFM) et à indiquer différents cas d'arrêt en fonction du résultat de la combinaison ;
**caractérisée en ce que**
le système de surveillance ferroviaire est un système de surveillance ferroviaire ETCS, dans lequel l'autorisation de circulation (MA) est attribuée au véhicule sur rails (3) par radio par l'intermédiaire d'au moins un signal du côté de la voie (5.1-5.4), une unité de temporisation (9) servant à inciter l'unité de combinaison (8) à attendre, en présence d'un avis de surveillance du signal (FÜ) indiquant un état indicatif d'arrêt du signal (5.1-5.4), avant la combinaison pendant un temps d'attente réglable, un avis de surveillance de la voie (GFM), indiquant une occupation de la section de voie (4a-c) suivant le signal.

10. Installation d'identification de cas d'arrêt selon la revendication 9, **caractérisé en ce que** les premier et deuxième centres de commande (2,7) sont séparés dans l'espace, **en ce que** l'unité de combinaison (8) est agencée dans le premier ou le deuxième centre de commande.

11. Installation d'identification de cas d'arrêt selon la revendication 9, **caractérisé en ce que** l'unité de combinaison (8) est agencée dans un emplacement séparé dans l'espace des premier et deuxième centres de commande (2).
